# EUROPÄISCHE PATENTANMELDUNG

(11) **EP 4 707 226 A1**
(43) Veröffentlichungstag der Anmeldung: **11.03.2026**
(21) Anmeldenummer: 25200359.5
(22) Anmeldetag: 04.09.2025
(51) Int. Cl.: B67C 3/00, B67C 3/28

(54) **VERFAHREN UND VORRICHTUNG ZUM FÜLLEN VON BEHÄLTERN**

(30) Priorität: 06.09.2024 DE 102024125719
(71) Anmelder: KRONES AG, 93073 Neutraubling (DE)
(72) Erfinder: DOBLINGER, Josef, 93073 Neutraubling (DE); BOCK, Tobias, 93073 Neutraubling (DE); MUELLER, Holger, 93073 Neutraubling (DE); STUBENHOFER, Matthias, 93073 Neutraubling (DE)
(74) Vertreter: v. Bezold & Partner Patentanwälte - PartG mbB

(57) **Zusammenfassung**

Die Erfindung betrifft u.a. ein Verfahren zum Füllen von Behältern (12) mit einem Füllgut. Eine Außenform eines Behälters (12) wird mittels einer Behältererfassungseinrichtung (24) erfasst und ein Außenvolumen (A) des Behälters (12) wird abhängig von der erfassten Außenform ermittelt. Ein Gewicht des Behälters (12) wird mittels einer Wiegeeinrichtung (30) erfasst. Ein Füllvolumen (F) wird abhängig von dem ermittelten Außenvolumen (A) und dem erfassten Gewicht ermittelt. Der Behälter (12) wird mit dem Füllgut entsprechend dem ermittelten Füllvolumen (F) mittels einer Fülleinrichtung (34) gefüllt.

## Beschreibung

### Technisches Gebiet

Die Erfindung betrifft ein Verfahren zum Füllen von Behältern. Die Erfindung betrifft ferner eine Vorrichtung zum Füllen von Behältern.

### Technischer Hintergrund

Bei der Abfüllung von Füllgütern wie Bier oder kohlensäurehaltigen Getränken in Behälter, wie Glasflaschen, wird oftmals eine konstante Füllhöhe als Qualitätskriterium gefordert. Die Füllhöhen der gefüllten Behälter werden bei verschiedenen Füllsystemen durch verschiedene Effekte bzw. Parameter beeinflusst. Wird bei einem Rückluftrohrfüller der Füllstand erzeugt, indem bei ansteigendem Füllspiegel bei korrekter Höhe die Verbindung zwischen Behälter und Kessel durch die Flüssigkeit bedeckt wird und dadurch kein Gas mehr entweichen kann, so wird bei einem Sondenfüller durch den ansteigenden Füllspiegel im Behälter ein elektrischer Kurzschluss an der Sonde erzeugt und dadurch das Füllventil geschlossen.

Rückluftrohrfüller und Sondenfüller erfordern jeweils Hubvorrichtungen, um die Rückluftrohre oder Kurzschlusssonden in die Behälter einzuführen. Beispielsweise können die Behälter hierfür mittels Hubzylinder angehoben werden, nachdem sie zuvor auf Transportbandhöhe an den jeweiligen Füller übergeben wurden.

Nachteilig an diesen Füllsystemen kann sein, dass sie eine vergleichsweise aufwendige und damit teure Technik zum Realisieren der Hubvorrichtungen erfordern und zudem hohe Hygieneanforderungen nur sehr aufwendig realisierbar sind. Beispielsweise kann durch die Kurzschlusssonde der Hub des Behälters bis zur Anpressung des Behälters erhöht sein. Der Prozesswinkel bzw. die Prozesszeit kann durch einen hohen Hub vergrößert sein, wodurch sich wiederum eine verringerte Leistung des Füllers ergeben kann. Die Implementierung einer Hubkurve ggf. inklusive Höhenverstellung zur Realisierung des Hubs sowie ein langes Hubgestänge und eine Zentrierglocke können aufwendig und teuer sein. Es kann sich zudem ein erhöhtes Moment auf das Füllerkarussell ergeben. Zudem können Keime, Verschmutzungen, Bakterien usw. durch Eintauchen der Sonde bzw. des Rückluftrohrs in die Behälter verschleppt werden. Eine CIP-Automatik (cleaning-in-place-Automatik) kann unhandlich und nicht bei jeder Teilung realisierbar sein. Beispielsweise muss die CIP-Kappe so dimensioniert sein, dass sie auch die Sonde/das Rückluftrohr aufnehmen kann. Eine Verstellung der Sonde oder des Rückluftrohrs kann nicht oder nur sehr aufwendig hygienisch ausführbar sein. Die Sonde oder das Rückluftrohr kann Bauraum blockieren, der bspw. zur Implementierung eines besseren CO2-Spülprozesses genutzt werden könnte.

Die WO 2007/058838 A2 offenbart eine Füllvorrichtung und ein Füllverfahren mit einem Träger zum Transportieren von Behältern und mit einer Vielzahl von Ventilen. Jedes der Ventile wird für eine individuelle, spezifische Zeitspanne geöffnet, um einen Flüssigkeitsstrom in die jeweiligen Behälter zu steuern, während die Behälter durch den Träger transportiert werden. Die Vorrichtung weist einen Eingangszuführungspfad auf, der die Behälter zu dem Träger führt, und mindestens einen Hilfssensor, der neben dem Eingangszuführungspfad positioniert ist, um die Behälter zu beobachten, während sie sich auf dem Eingangszuführungspfad befinden. Der Hilfssensor dient dazu, eine volumetrische Kapazität der Behälter zu bestimmen, bevor die Behälter zum Befüllen auf dem Träger angeordnet werden. Die Vorrichtung und das Verfahren verzichten auf Sensoren zur Volumenstrom- oder Massenstromregelung an jedem einzelnen Ventil. Gemäß der WO 2007/058838 A2 sind solche Durchfluss- oder Massenstromsensoren, die jedem Ventil zugeordnet sind, teuer und können durch ein Ventil ersetzt werden, das sich auf der Grundlage eines Zeitplans öffnet und schließt.

Der Erfindung liegt die Aufgabe zu Grunde, eine verbesserte Technik zur Höhenfüllung von Behältern zu schaffen.

### Zusammenfassung der Erfindung

Die Aufgabe wird gelöst durch die Merkmale der unabhängigen Ansprüche. Vorteilhafte Weiterbildungen sind in den abhängigen Ansprüchen und der Beschreibung angegeben.

Ein Aspekt betrifft ein Verfahren zum Füllen von Behältern mit einem, vorzugsweise flüssigen oder pastösen, Füllgut. Das Verfahren weist auf:
- Erfassen einer Außenform eines Behälters mittels einer, vorzugsweise kameragestützten, Behältererfassungseinrichtung und Ermitteln eines Außenvolumens des Behälters abhängig von der erfassten Außenform (z. B. mittels einer Verarbeitungseinrichtung);
- Erfassen eines (z. B. Leer-) Gewichts des Behälters mittels einer Wiegeeinrichtung (z. B. Wägezelle);
- Ermitteln eines Füllvolumens abhängig von dem ermittelten Außenvolumen und dem erfassten Gewicht (z. B. mittels der Verarbeitungseinrichtung); und
- Füllen des Behälters mit dem Füllgut entsprechend dem ermittelten Füllvolumen mittels einer Fülleinrichtung, vorzugsweise Rundläufer-Fülleinrichtung.

Vorteilhaft ermöglicht das Verfahren eine Höhenfüllung von Behältern auf Basis einer Füllvolumenermittlung für jeden einzelnen Behälter. Damit kann auch eine exakte Höhenfüllung bei Behältern mit vergleichsweise stark schwankendem Innenvolumen erreicht werden, wie dies beispielsweise bei Glasflachen mit bis zu ± 10 ml der Fall sein kann. Das Verfahren ermöglicht zudem, dass die eingangs genannten Nachteile überwunden werden können, sodass sich der Aufbau und die Konfiguration vereinfachen und die Hygiene erhöhen lässt. Vorteilhaft kann ein Verzicht auf ein Füllsonden- oder Rückluftrohrsystem zudem einen größeren Prozesswinkel für das eigentliche Füllen bereitstellen. Beispielsweise kann somit vorteilhaft auch eine CIP-Kappe vereinfacht werden und auf eine Hubeinrichtung für die Behälter verzichtet werden. Eine Erkennung von Flaschenbruch wäre eher möglich. Durch den Wegfall der genannten Komponenten besteht vorteilhaft die Möglichkeit, die Wege von Spülgas und Vakuum anzupassen und zu verbessern, was bevorzugt zur Reduzierung von CO2 und besseren Sauerstoffwerten führt. Auch kann die Leistung erhöht werden. Vorteilhaft kann der Füllprozess durch die erfasste Außenform, das erfasste Gewicht und das ermittelte Füllvolumen schon vor und auch während des Füllens optimiert werden. Dadurch kann vorzugsweise eine Sollfüllhöhe bzw. eine Kopfraumhöhe, die ungefüllt bleiben soll, viel genauer erreicht werden, da die gefüllte Füllhöhe bezogen auf das ermittelte Füllvolumen erreicht wird. Höhentoleranzen, Wandstärkentoleranzen usw. der Behälter können dadurch kompensiert werden.

In einem Ausführungsbeispiel weist das Verfahren ferner auf (z. B. explizites oder implizites) Ermitteln eines Materialvolumens des Behälters abhängig von dem erfassten Gewicht und einer (z. B. mittels einer Benutzerschnittstelle) vorgegebenen Dichte eines Materials des Behälters (z. B. mittels einer Verarbeitungseinrichtung). Vorzugsweise kann das Füllvolumen abhängig von dem ermittelten Materialvolumen ermittelt werden. Vorteilhaft kann damit eine Genauigkeit der Ermittlung des Füllvolumens durch Berücksichtigung des spezifischen Materials, aus dem der Behälter hergestellt ist, verbessert werden.

In einem weiteren Ausführungsbeispiel ist das Ermitteln des Füllvolumens ferner abhängig von mindestens einem von einem, vorzugsweise (z. B. mittels einer Benutzerschnittstelle) vorgegebenen oder errechneten, Kopfvolumen, einer, vorzugsweise (z. B. mittels einer Benutzerschnittstelle) vorgegebenen Kopfraumhöhe und/oder einem, vorzugsweise (z. B. mittels einer Benutzerschnittstelle) vorgegebenen Kopfraumdurchmesser des Behälters. Optional bleibt das Kopfvolumen und/oder die Kopfraumhöhe und/oder der Kopfraumdurchmesser beim Füllen des Behälters ungefüllt. Vorteilhaft sind Behälter, die einer gewissen Herstellungstoleranz unterliegen, wie bspw. Glasflaschen, vergleichsweise einheitlich im Bereich der Behältermündung, sodass die Berücksichtigung des Kopfvolumens dafür sorgt, dass das ermittelte Füllvolumen die Behälter auf einen Füllstand füllt, der für die Behälter im Wesentlichen den gleichen Abstand zur Behältermündung hat, da für die Behälter das gleiche Kopfvolumen berücksichtigt wird.

In einer Ausführungsform wird das Füllvolumen als eine Differenz aus dem ermittelten Außenvolumen abzüglich des ermittelten Materialvolumens und des Kopfvolumens ermittelt. Vorteilhaft kann damit eine hohe Genauigkeit der Höhenfüllung erreicht werden.

In einer weiteren Ausführungsform ist der Behälter ein Glasbehälter, vorzugsweise eine Glasflasche, oder der Behälter ist ein PET-Behälter, vorzugsweise eine PET-Flasche. Vorteilhaft kann das Verfahren somit in unterschiedlichen Anwendungsszenarien angewendet werden, insbesondere jedoch bei Glasbehältern, die einer vergleichsweise großen Herstellungstoleranz unterliegen.

In einer Ausführungsvariante wird der Behälter zum Erfassen der Außenform von einem Drehsystem gedreht, vorzugsweise um eine Hochachse. Vorteilhaft kann damit bspw. eine dreidimensionale Außenform des Behälters leichter erfasst werden.

In einer weiteren Ausführungsvariante wird bei dem Erfassen der Außenform eine, vorzugsweise dreidimensionale, Mantelfläche des Behälters erfasst, vorzugsweise mittels eines dreidimensionalen Scans des Behälters mittels der Behältererfassungseinrichtung. Vorzugsweise kann das Außenvolumen als ein Volumen einer durch die erfasste Mantelfläche vorgegebenen Hüllkontur des Behälters ermittelt werden. Vorteilhaft kann auf diese Weise das Außenvolumen des Behälters sehr genau ermittelt werden.

In einem Ausführungsbeispiel wird bei dem Erfassen der Außenform eine zweidimensionale Aufnahme, vorzugsweise Seitenaufnahme, des Behälters mittels der Behältererfassungseinrichtung aufgenommen, und es erfolgt eine Konturerkennung zum Erkennen einer (z. B. zweidimensionalen) Außenkontur des Behälters in der Aufnahme. Vorzugsweise kann das Außenvolumen als ein Volumen einer durch die erkannte Außenkontur vorgegebenen Hüllkontur des Behälters ermittelt werden. Vorteilhaft kann auf diese Weise das Außenvolumen des Behälters sehr genau und mit vergleichsweise geringem Aufwand ermittelt werden.

In einem weiteren Ausführungsbeispiel ist mindestens eines erfüllt von:
- das Erfassen der Außenform des Behälters erfolgt (behälter-) stromaufwärts von der Fülleinrichtung oder in der Fülleinrichtung;
- das Erfassen des Gewichts erfolgt (behälter-) stromaufwärts von der Fülleinrichtung oder in der Fülleinrichtung;
- das Erfassen der Außenform des Behälters und das Erfassen des Gewichts erfolgen gleichzeitig, zeitlich überlappend oder nacheinander; und
- die Behältererfassungseinrichtung und die Wiegeeinrichtung sind in einer gemeinsamen Inspektionseinrichtung, vorzugsweise innerhalb eines gemeinsamen Gehäuses, integriert.

Vorteilhaft kann damit eine große Flexibilität bezüglich der Integration der Behältererfassungseinrichtung und der Wiegeeinrichtung bestehen, wobei insbesondere die Möglichkeit besteht, sämtliche Messungen bereits vor Erreichen der Fülleinrichtung abzuschließen, um die volle Leistung der Fülleinrichtung ohne Verlust von Prozesswinkel für die Erfassung und Ermittlung zu erreichen.

In einer Ausführungsform wird das Füllgut beim Füllen des Behälters mittels einer Durchflusserfassungseinrichtung der Fülleinrichtung zum Einhalten des ermittelten Füllvolumens erfasst (z. B. je eine Durchflusserfassungseinrichtung je Füllstation der Fülleinrichtung). Vorteilhaft kann mit der Durchflusserfassungseinrichtung sichergestellt werden, dass der Behälter nur mit dem ermittelten Füllvolumen gefüllt wird. Vorteilhaft kann die Durchflusserfassungseinrichtung somit bspw. ein Wegfall von Sonde oder Rückluftrohr ermöglichen.

In einer weiteren Ausführungsform wird das Verfahren behälterindividuell für jeden zu füllenden Behälter durchgeführt. Vorteilhaft können somit auch Herstellungstoleranzen der Behälter untereinander, z. B. innerhalb einer Charge, berücksichtigt werden und somit insgesamt das Füllverfahren sowie die Genauigkeit der Füllung bei jedem einzelnen Behälter verbessert werden.

In einer Ausführungsvariante ist mindestens eines erfüllt von:
- die Fülleinrichtung ist frei von in die zu füllenden Behälter zu positionierenden Füllsonden;
- die Fülleinrichtung ist frei von in die zu füllenden Behälter zu positionierenden Rückluftrohren;
- die Fülleinrichtung ist frei von Hubvorrichtungen zum Anheben der Behälter zum Anpressen an ein jeweiliges Füllventil der Fülleinrichtung; und
- ein Anpressen eines jeweiligen Füllventils der Fülleinrichtung an den zu füllenden Behälter während des Füllens erfolgt nur durch Absenken des Füllventils auf den jeweiligen Behälter.

Vorteilhaft kann auf diese Weise nicht mehr benötigte Gerätetechnik eingespart, ein Aufbau der Fülleinrichtung wesentlich vereinfacht und die Hygiene verbessert werden, wie bereits eingangs ausführlich erläutert wurde.

Ein weiterer Aspekt betrifft eine Vorrichtung zum Füllen von Behältern mit einem, vorzugsweise flüssigen oder pastösen, Füllgut, vorzugsweise nach einem Verfahren wie hierin offenbart. Die Vorrichtung weist eine Behältererfassungseinrichtung zum Erfassen einer Außenform der Behälter, eine Wiegeeinrichtung zum Erfassen eines Gewichts der Behälter und eine Fülleinrichtung, vorzugsweise Rundläufer-Fülleinrichtung, zum Füllen der Behälter auf. Die Vorrichtung weist ferner eine Verarbeitungseinrichtung auf, die dazu konfiguriert ist:
- ein, vorzugsweise behälterindividuelles, Außenvolumen der Behälter abhängig von einer Signalausgabe der Behältererfassungseinrichtung (z. B. bezüglich der erfassten Außenform) zu ermitteln;
- ein, vorzugsweise behälterindividuelles, Füllvolumen der Behälter abhängig von dem ermittelten Außenvolumen und einer Signalausgabe der Wiegeeinrichtung (z. B. bezüglich des erfassten (z. B. Leer-) Gewichts) zu ermitteln; und
- die Fülleinrichtung zum Füllen der Behälter entsprechend dem, vorzugsweise jeweils behälterindividuell, ermittelten Füllvolumen zu betreiben.

Vorteilhaft lassen sich mit der Vorrichtung die gleichen Vorteile erzielen, die bereits unter Bezugnahme auf das Verfahren erläutert wurden. Selbiges gilt für die untenstehend erläuterten bevorzugten Ausführungsbeispiele der Vorrichtung.

In einem Ausführungsbeispiel ist die Verarbeitungseinrichtung dazu konfiguriert:
- ein, vorzugsweise behälterindividuelles, Materialvolumen der Behälter abhängig von der Signalausgabe der Wiegeeinrichtung und einer (z. B. mittels einer Benutzerschnittstelle) vorgegebenen Dichte eines Materials der Behälter zu ermitteln; und
- das Füllvolumen abhängig von dem ermittelten Materialvolumen zu ermitteln; und optional
- das Füllvolumen als eine Differenz aus dem ermittelten Außenvolumen abzüglich des ermittelten Materialvolumens und eines (z. B. mittels einer Benutzerschnittstelle vorgegebenen oder errechneten) Kopfvolumens zu ermitteln.

In einem weiteren Ausführungsbeispiel ist mindestens eines erfüllt von:
- die Fülleinrichtung weist mindestens eine Durchflusserfassungseinrichtung zum Erfassen des Füllguts beim Füllen auf;
- die Fülleinrichtung ist frei von in die zu füllenden Behälter zu positionierenden Füllsonden;
- die Fülleinrichtung ist frei von in die zu füllenden Behälter zu positionierenden Rückluftrohren; und
- die Fülleinrichtung ist frei von Hubvorrichtungen zum Anheben der Behälter zum Anpressen an ein jeweiliges Füllventil der Fülleinrichtung.

Ein weiterer Aspekt betrifft eine Behälterbehandlungsanlage (z. B. zum Temperieren, Herstellen, Reinigen, Beschichten, Prüfen, Abfüllen, Verschließen, Pasteurisieren, Dekorieren, Etikettieren, Bedrucken, Beschriften, Laserbeschriften und/oder Verpacken von Behältern für flüssige oder pastöse Medien, vorzugsweise Getränke, flüssige Nahrungsmittel oder Produkte aus der Pharma- oder Health-Care-Industrie). Die Behälterbehandlungsanlage kann die Vorrichtung wie hierin offenbart aufweisen. Die Behälterbehandlungsanlage kann beispielsweise eine Getränkeabfüllanlage sein.

Beispielsweise können die Behälter als Flaschen, Dosen, Kanister, Kartons, Flakons, Tuben usw. ausgeführt sein.

Vorzugsweise kann sich der Begriff "Verarbeitungseinrichtung" auf eine Elektronik (z. B. ausgeführt als eine Treiberschaltung oder mit Mikroprozessor(en) und Datenspeicher) beziehen, die je nach Ausbildung Steuerungsaufgaben und/oder Regelungsaufgaben und/oder Verarbeitungsaufgaben übernehmen kann. Auch wenn hierin der Begriff "Steuern" verwendet wird, kann damit gleichsam zweckmäßig auch "Regeln" bzw. "Steuern mit Rückkopplung" und/oder "Verarbeiten" umfasst bzw. gemeint sein. Die Verarbeitungseinrichtung kann beispielsweise eine Zentralverarbeitungseinrichtung sein oder mehrere dezentral bzw. verteilt angeordnete Verarbeitungseinheiten aufweisen.

Es versteht sich, dass sämtliche hierin unter Bezugnahme auf das Verfahren offenbarten Merkmale auch im Zusammenhang mit der Vorrichtung offenbart und beanspruchbar sind, einzeln oder in jeglicher Kombination. Selbiges gilt umgekehrt für sämtliche hierin unter Bezugnahme auf die Vorrichtung offenbarten Merkmale, einzeln oder in jeglicher Kombination.

Die zuvor beschriebenen bevorzugten Ausführungsformen und Merkmale der Erfindung sind beliebig miteinander kombinierbar.

### Kurzbeschreibung der Figuren

Weitere Einzelheiten und Vorteile der Erfindung werden im Folgenden unter Bezug auf die beigefügten Zeichnungen beschrieben. Es zeigen:
- Figur 1: eine schematische Darstellung einer Vorrichtung zum Füllen von Behältern gemäß einem Ausführungsbeispiel;
- Figur 2: eine schematische Darstellung einer Füllstation der beispielhaften Vorrichtung;
- Figur 3: eine schematische Schnittdarstellung durch einen gefüllten Behälter; und
- Figur 4: eine schematische Darstellung eines Verfahrens zum Füllen von Behältern gemäß einem Ausführungsbeispiel.

Die in den Figuren gezeigten Ausführungsformen stimmen zumindest teilweise überein, so dass ähnliche oder identische Teile mit den gleichen Bezugszeichen versehen sind und zu deren Erläuterung auch auf die Beschreibung der anderen Ausführungsformen bzw. Figuren verwiesen wird, um Wiederholungen zu vermeiden.

### Detaillierte Beschreibung beispielhafter Ausführungsformen

Die Figur 1 zeigt eine Vorrichtung 10 zum Füllen von Behältern 12. Bevorzugt sind die Behälter Glasbehälter, wie bspw. Glasflaschen. Auch möglich sind bspw. PET-Behälter, insbesondere Mehrweg-PET-Behälter. Der besseren Übersicht halber sind in Figur 1 nur einige Behälter 12 dargestellt, von denen wiederum nur einige mit einem eigenen Bezugszeichen versehen sind. In Figur 2 ist beispielhaft eine Füllstation 32 der Vorrichtung 10 dargestellt.

Die Vorrichtung 10 weist eine Behältererfassungseinrichtung 24, eine Wiegeeinrichtung 30, eine Fülleinrichtung 34 und eine Verarbeitungseinrichtung 48 auf. Optional kann die Vorrichtung 10 beispielsweise zusätzlich einen Behälterförderer 14, einen (weiteren) Behälterförderer 20 und/oder eine Benutzerschnittstelle 46 aufweisen.

Der Behälterförderer 14 kann (behälter-) stromaufwärts von der Fülleinrichtung 34 bzw. den Füllstationen 32 angeordnet sein. Beispielsweise kann der Behälterförderer 14 einen Einlaufstern 16 und/oder einen Förderabschnitt 18 aufweisen.

Der Einlaufstern 16 kann die Behälter 12 an die Füllstationen 32 übergeben, vorzugsweise einzeln bzw. im Einzeltransport.

Der Förderabschnitt 18 kann bevorzugt einspurig sein und/oder zum Einzeltransport der Behälter 12 ausgeführt sein. Der Förderabschnitt 18 kann beispielsweise (behälter-) stromaufwärts von dem Einlaufstern 16 angeordnet sein. An einem Ende des Förderabschnitts 18 können die Behälter 12, vorzugsweise einzeln bzw. im Einzeltransport, an den Einlaufstern 16 übergeben werden. Der Förderabschnitt 18 kann beispielsweise ein Förderabschnitt eines Linearförderers sein.

Der Behälterförderer 20 kann (behälter-) stromabwärts von der Fülleinrichtung 34 bzw. den Füllstationen 32 angeordnet sein. Beispielsweise kann der Behälterförderer 20 einen Auslaufstern 22 aufweisen. Der Auslaufstern 22 kann gefüllte Behälter 12 von den Füllstationen 32 übernehmen, vorzugsweise einzeln bzw. im Einzeltransport. Bevorzugt kann der Behälterförderer 20 die Behälter 12 beispielsweise einspurig und/oder im Einzeltransport transportieren.

Bevorzugt können die Behälter 12 nach dem Füllen noch verschlossen werden. Beispielsweise kann der Behälterförderer 20 die gefüllten Behälter 12 zu einer Verschließeinrichtung, z. B. ein Verschließerkarussell, fördern.

Die Behältererfassungseinrichtung 24 kann (behälter-) stromaufwärts von den Füllstationen 32 bzw. der Fülleinrichtung 34 angeordnet sein. Beispielsweise kann die Behältererfassungseinrichtung 24 an dem Behälterförderer 14 angeordnet sein. Beispielsweise kann sich der Förderabschnitt 18 durch die Behältererfassungseinrichtung 24 oder entlang der Behältererfassungseinrichtung 24 erstrecken. Alternativ ist es bspw. möglich, dass die Behältererfassungseinrichtung 24 in der Fülleinrichtung 34 integriert ist bzw. dass die Fülleinrichtung 34 die Behältererfassungseinrichtung 24 aufweist, vorzugsweise in oder direkt benachbart zu einem Behältereinlaufbereich der Fülleinrichtung 34.

Die Behältererfassungseinrichtung 24 ist zum Erfassen einer Außenform der Behälter 12 ausgebildet. Die Behältererfassungseinrichtung 24 kann jegliche Sensortechnik aufweisen, die geeignet ist, die Außenform der Behälter 12 zu erfassen. Beispielsweise kann die Behältererfassungseinrichtung 24 mindestens eine Kamera, eine Stereokamera, einen 3D-Scanner, einen Computertomographen oder ein sonstiges Inspektionssystem aufweisen.

Zum Erfassen der jeweiligen Außenform der Behälter 12 kann die Behältererfassungseinrichtung 24 beispielsweise eine jeweilige Mantelfläche des Behälters 12 erfassen. Beispielsweise kann dies mittels eines dreidimensionalen Scans des jeweiligen Behälters 12 erfolgen. Alternativ oder zusätzlich kann die Behältererfassungseinrichtung 24 zum Erfassen der jeweiligen Außenform der Behälter 12 bspw. eine zweidimensionale Aufnahme, z. B. Seitenaufnahme, des Behälters 12 aufnehmen. Auf diese Aufnahme kann dann bevorzugt eine Konturerkennung zum Erkennen einer Außenkontur des Behälters 12 in der Aufnahme angewendet werden.

Die Behältererfassungseinrichtung 24 kann beispielsweise ein Gehäuse 26, mindestens einen Sensor 28 und bspw. ein Drehsystem aufweisen.

Das Gehäuse 26 kann einen Behältereinlass und einen Behälterauslass aufweisen. Der Behältereinlass und der Behälterauslass können vorzugsweise an einander entgegengesetzten Seiten des Gehäuses 26 angeordnet sein. Das Gehäuse 26 kann beispielsweise kastenförmig sein. Innerhalb des Gehäuses 26 kann beispielsweise der mindestens eine Sensor 28 und optional das Drehsystem angeordnet sein.

Der mindestens eine Sensor 28 kann beispielsweise ein Bildsensor, z. B. ein Siliziumsensor (wie bspw. CCD oder CMOS) oder ein Röntgensensor, sein.

Beispielsweise kann die Behältererfassungseinrichtung 24 die Behälter 12 aus unterschiedlichen Winkeln und/oder von unterschiedlichen Seiten her erfassen. Beispielsweise kann die Behältererfassungseinrichtung 24 mehrere Sensoren 28 aufweisen, die verteilt und/oder unterschiedlich ausgerichtet angeordnet sind. Die Sensoren 28 können beispielsweise innerhalb des Gehäuses 26 angeordnet sein.

Das Drehsystem kann einen oder mehrere Behälter 12 drehen, vorzugsweise um eine Hochachse. Beispielsweise kann dadurch ermöglicht werden, dass die Behälter 12 aus unterschiedlichen Richtungen und von unterschiedlichen Seiten von der Behältererfassungseinrichtung 24 bzw. von deren mindestens einen Sensor 28 erfasst werden können. Der mindestens eine Sensor 28 kann vorzugsweise auf einen Bereich gerichtet sein, innerhalb dessen das Drehsystem den mindestens einen Behälter 12 drehen kann.

Die Behältererfassungseinrichtung 24 kann in Kommunikationsverbindung mit der Verarbeitungseinrichtung 48 zum Senden der erfassten Außenform (z. B. erfasste Mantelfläche oder Aufnahme /Außenkontur) an die Verarbeitungseinrichtung 48 sein. Die Verarbeitungseinrichtung 48 und/oder die Behältererfassungseinrichtung 24 kann die erfasste Außenform eines Behälters 12 einer jeweiligen Füllstation 32 und/oder einem jeweiligen Füllventil 40, die/das den Behälter 12 füllen wird, zuordnen. Diese Zuordnung kann beispielsweise durch einen bekannten Zusammenhang zwischen einem Füllzeitpunkt in der jeweiligen Füllstation 32 und einem Erfassungszeitpunkt durch die Behältererfassungseinrichtung 24 und/oder durch eine bekannte Reihenfolge der erfassten Behälter 12 und eine bekannte Reihenfolge der Füllstationen 32 bzw. Füllventile 40 erfolgen.

Die Wiegeeinrichtung 30 kann (behälter-) stromaufwärts von den Füllstationen 32 bzw. der Fülleinrichtung 34 angeordnet sein. Beispielsweise kann die Wiegeeinrichtung 30 an dem Behälterförderer 14 angeordnet sein. Beispielsweise kann die Wiegeeinrichtung 30 in dem Förderabschnitt 18 integriert sein.

Bevorzugt können die Wiegeeinrichtung 30 und die Behältererfassungseinrichtung 24 in einer gemeinsamen Inspektionseinrichtung integriert sein, wie in Figur 1 beispielhaft dargestellt ist. Beispielsweise kann der mindestens eine Sensor 28 der Behältererfassungseinrichtung 24 und die Wiegeeinrichtung 30 in dem Gehäuse 26 angeordnet sein. Beispielsweise kann die Wiegeeinrichtung 30 in oder an einem Drehteller des Drehsystems angeordnet sein.

Alternativ ist es bspw. möglich, dass die Wiegeeinrichtung 30 in der Fülleinrichtung 34 integriert ist bzw. dass die Fülleinrichtung 34 die Wiegeeinrichtung 30 aufweist, vorzugsweise in oder direkt benachbart zu einem Behältereinlaufbereich der Fülleinrichtung 34.

Die Wiegeeinrichtung 30 ist dazu ausgebildet, die Behälter 12 zu wiegen bzw. ein Gewicht der Behälter 12 zu erfassen. Die Wiegeeinrichtung 30 kann hierzu jegliche geeignete Wiegetechnik nutzen. Beispielsweise kann die Wiegeeinrichtung 30 eine Wägezelle und/oder mindestens einen Dehnungsmessstreifen (DMS) aufweisen. Aus dem erfassten Gewicht bzw. der erfassten Gewichtskraft kann eine Masse ermittelt werden, z. B. von der Wiegeeinrichtung 30. Im Rahmen der vorliegenden Offenbarung soll der Ausdruck "Gewicht" breit verstanden werden, sodass vom Bedeutungsinhalt die Gewichtskraft und/oder die Masse umfasst ist/sind.

Die Wiegeeinrichtung 30 kann in Kommunikationsverbindung mit der Verarbeitungseinrichtung 48 zum Senden des erfassten Gewichts an die Verarbeitungseinrichtung 48 sein. Die Verarbeitungseinrichtung 48 und/oder die Wiegeeinrichtung 30 kann das erfasste Gewicht eines Behälters 12 einer jeweiligen Füllstation 32 und/oder einem jeweiligen Füllventil 40, die/das den Behälter 12 füllen wird, zuordnen. Diese Zuordnung kann beispielsweise durch einen bekannten Zusammenhang zwischen einem Füllzeitpunkt in der jeweiligen Füllstation 32 und einem Erfassungszeitpunkt durch die Wiegeeinrichtung 30 und/oder durch eine bekannte Reihenfolge der erfassten Behälter 12 und eine bekannte Reihenfolge der Füllstationen 32 bzw. Füllventile 40 erfolgen.

Die Fülleinrichtung 34 kann mindestens eine Füllstation 32 aufweisen. Die Fülleinrichtung 34 bzw. deren Füllstationen 32 können die Behälter 12 mit einem, vorzugsweise flüssigen oder pastösen, Füllgut füllen. Das Füllgut kann bspw. kohlensäurehaltig oder still sein.

Es ist möglich, dass die Behälter 12 in den Füllstationen 32 bspw. ebenfalls evakuiert, vorgespannt und/oder gespült werden können. Entsprechend können die Füllstationen 32 jeweils einen Evakuierungskanal, einen Vorspannkanal und/oder einen oder mehrere Spülkanäle mit jeweils unterschiedlichen Drücken aufweisen.

Die Fülleinrichtung 34 ist bevorzugt als eine Rundläufer-Fülleinrichtung bzw. ein Füllkarussell ausgeführt. Beispielsweise können die Füllstationen 32 verteilt um einen Umfang der Fülleinrichtung 34 angeordnet sein. Der besseren Übersicht halber sind in der Figur 1 nur einige der Füllstationen 32 mit einem eigenen Bezugszeichen versehen.

Das hierin offenbarte Verfahren zum Füllen der Behälter 12 erlaubt es, dass die Fülleinrichtung 34 die Behälter 12 mit einem volumetrischen oder massendurchflussbezogenen Füllverfahren füllt. Dennoch kann die Fülleinrichtung 34 frei von in die zu füllenden Behälter 12 zu positionierenden Füllsonden (Füllhöhensonden) und frei von in die zu füllenden Behälter 12 zu positionierenden Rückluftrohren sein. Durch den Wegfall von Füllsonden / Rückluftrohren ist es auch nicht erforderlich, dass ein großer Hub zwischen Füllventil 40 und Behälter 12 nötig ist. So kann die Fülleinrichtung 34 bspw. ferner frei von Hubvorrichtungen zum Anheben der Behälter 12 zum Anpressen an ein jeweiliges Füllventil sein.

Die Füllstationen 32 können bspw. jeweils einen Aufnahmeraum 36, ein Füllventil 40 und optional eine Durchflusserfassungseinrichtung 44 aufweisen, wie beispielhaft in Figur 2 dargestellt ist.

In dem Aufnahmeraum 36 kann jeweils ein Behälter 12 zum Füllen aufgenommen bzw. positioniert werden.

Der Behälter 12 kann in dem Aufnahmeraum 36 mittels einer Behälterabstützung 38 der jeweiligen Füllstation 32 abgestützt sein. Die Behälterabstützung 38 kann beispielsweise eine Bodenplatte zum bodenseitigen Abstützen des jeweiligen Behälters 12 aufweisen. Alternativ oder zusätzlich kann die Behälterabstützung 38 den Behälter 12 beispielsweise an dessen Mantel, an dessen Hals oder an dessen Halsring abstützen.

Der Aufnahmeraum 36 kann oberseitig von dem Füllventil 40 der jeweiligen Füllstation 32 begrenzt sein. Der Aufnahmeraum 36 kann unterseitig von der Bodenplatte der Behälterabstützung 38 der jeweiligen Füllstation 32 begrenzt sein.

Das Füllventil 40 kann das Füllgut in den Behälter 12, der im Aufnahmeraum 36 der jeweiligen Füllstation 32 positioniert ist, abgeben.

Beispielsweise kann das Füllventil 40 zum wahlweisen Freigeben oder Blockieren eines Füllgutkanals 42 der jeweiligen Füllstation 32 ausgebildet sein. Der Füllgutkanal 42 kann das Füllventil 40 und einen Füllguttank miteinander verbinden.

Das Füllventil 40 kann beispielsweise elektrisch, elektromagnetisch, pneumatisch, hydraulisch oder mechanisch betätigt werden. Ein Betrieb des Füllventils 40 kann von der Verarbeitungseinrichtung 48 gesteuert sein.

Bevorzugt kann das Füllventil 40 ein bewegbares, vorzugsweise verschiebbares, Ventilglied zum Öffnen und Schließen des Füllventils 40 aufweisen. Das Ventilglied kann vorzugsweise einen kegelförmigen, besonders bevorzugt kegelstumpfförmigen, Abschnitt aufweisen, der von einem Ventilsitz des Füllventils 40 zum Öffnen des Füllventils 40 abhebbar ist.

Besonders bevorzugt kann das Füllventil 40 in mehreren Öffnungsstellungen mit unterschiedlichen Strömungsquerschnitten positionierbar sein. Es ist auch möglich, dass das Füllventil 40 stufenlos verstellbar bzw. öffenbar ist.

Beispielsweise kann das Füllventil 40 in einer ersten Öffnungsstellung mit einem ersten Strömungsquerschnitt und einer zweiten Öffnungsstellung mit einem zweiten Strömungsquerschnitt positionierbar sein. Der zweite Strömungsquerschnitt kann größer als der erste Strömungsquerschnitt sein.

Es ist möglich, dass ein Auslass des Füllventils 40 und eine Behältermündung des Behälters 12 in dem jeweiligen Aufnahmeraum 36 für das Füllen aneinander anpressbar sind. Hierfür kann die Füllstation 32 eine, vorzugsweise vertikale, Verstelleinrichtung aufweisen (nicht gesondert in den Figuren dargestellt). Die Verstelleinrichtung kann das Füllventil 40 hin zu und weg von der Behälterabstützung 38 (bzw. dem abgestützten Behälter 12) bewegen. Bevorzugt kann das Anpressen eines jeweiligen Füllventils 40 an den zu füllenden Behälter 12 während des Füllens nur durch Absenken des Füllventils 40 auf den jeweiligen Behälter 12 erfolgen. Die Verstelleinrichtung kann bspw. elektrisch, elektromagnetisch, pneumatisch, hydraulisch oder mechanisch betrieben werden, z. B. von der Verarbeitungseinrichtung 48. Die Verstelleinrichtung kann bspw. gesteuert von der Verarbeitungseinrichtung 48 ausfahren und einfahren.

Die Durchflusserfassungseinrichtung 44 kann dazu ausgebildet sein, einen Füllgutdurchfluss zu dem Füllventil 40 der jeweiligen Füllstation 32 zu erfassen. Beispielsweise kann die Durchflusserfassungseinrichtung 44 einen Durchfluss durch den Füllgutkanal 42 erfassen. Beispielsweise kann die Durchflusserfassungseinrichtung 44 den Durchfluss messen, z. B. mengen- und/oder volumenmäßig. Die Durchflusserfassungseinrichtung 44 kann ein Messsignal, das den erfassten Durchfluss angibt, ausgeben, z. B. zu der Verarbeitungseinrichtung 48.

Die Durchflusserfassungseinrichtung 44 kann jegliches geeignetes Durchflussmessprinzip zum Erfassen des Durchflusses aufweisen. Besonders bevorzugt kann die Durchflusserfassungseinrichtung 44 eine magnetisch-induktive Durchflusserfassungseinrichtung, eine Ultraschall-Durchflusserfassungseinrichtung oder ein Massendurchflussmesser sein.

Die Benutzerschnittstelle 46 kann eine Ausgabeeinrichtung und/oder eine Eingabeeinrichtung aufweisen.

Die Ausgabeeinrichtung kann beispielsweise eine akustische, visuelle und/oder haptische Ausgabeeinrichtung sein. Über die Ausgabeeinrichtung können Informationen an einen Benutzer ausgegeben werden. Die Ausgabeschnittstelle kann beispielsweise eine (z. B. berührungsempfindliche) Anzeige, einen Lautsprecher und/oder mindestens eine Signalleuchte aufweisen.

Die Eingabeeinrichtung kann beispielsweise eine akustische, visuelle und/oder taktile Eingabeeinrichtung sein. Über die Eingabeeinrichtung können Informationen, vorzugsweise Eingabebefehle für die Verarbeitungseinrichtung 48, von einem Benutzer eingegeben werden. Die Eingabeeinrichtung kann beispielsweise eine berührungsempfindliche Anzeige, eine Tastatur, mindestens einen Knopf oder Schalter o. Ä., eine Kamera und/oder ein Mikrofon aufweisen.

Mittels der Benutzerschnittelle 46 bzw. der Eingabeeinrichtung kann beispielsweise eine Materialdichte eines Materials der Behälter 12, eine Kopfraumhöhe der Behälter 12, ein Kopfraumdurchmesser der Behälter 12 und/oder ein Kopfvolumen der Behälter 12 vorgegeben und optional geändert werden. Die Information bezüglich der Materialdichte und/oder der Kopfraumhöhe und/oder des Kopfvolumens kann beispielsweise in einem Datenspeicher der Verarbeitungseinrichtung 48 gespeichert sein.

Die Verarbeitungseinrichtung 48 kann die Vorrichtung 10 betreiben bzw. deren Betrieb steuern. Im Einzelnen kann die Verarbeitungseinrichtung 48 beispielsweise einen Betrieb der Füllstationen 32, einen Betrieb der Füllventile 40 und/oder einen Betrieb der Benutzerschnittstelle 46 steuern.

Zur Verbesserung des Verständnisses bezüglich des Betriebs der Vorrichtung 10 bzw. des hierin offenbarten Verfahrens ist nachstehend auf Figur 3 Bezug genommen.

In Figur 3 ist ein gefüllte Behälter 12 schematisch dargestellt.

Der Behälter 12 weist eine Behälterhöhe B auf. Die Behälterhöhe B erstreckt sich zwischen einer Unterseite eines Bodens des Behälters 12 und einer Behältermündung des Behälters 12.

Der Behälter 12 soll bevorzugt bis zu einer Kopfraumhöhe S von einer der Füllstationen 32 gefüllt werden. Die Kopfraumhöhe S erstreckt sich beispielsweise ausgehend von der Behältermündung des Behälters 12. Wie erwähnt kann die Kopfraumhöhe S beispielsweise mittels der Benutzerschnittstelle 46 vorgegeben werden.

Die Kopfraumhöhe S kann ein Inneres des Behälters 12 in zwei Bereiche unterteilen.

Oberhalb der Kopfraumhöhe S kann ein Kopfbereich des Behälters 12 positioniert sein. Der Kopfbereich kann sich zwischen einer Behältermündung des Behälters 12 und der Kopfraumhöhe S erstrecken. Der Kopfbereich kann ein Volumen K aufweisen, das auch als Kopfvolumen oder Kopfraum bezeichnet werden kann. In Figur 3 ist das Kopfvolumen K gepunktet dargestellt. Das Kopfvolumen K kann einen Kopfraumdurchmesser aufweisen und sich entlang der Kopfraumhöhe S erstrecken.

Unterhalb der Kopfraumhöhe S kann ein (gewünschter) Füllbereich des Behälters 12 positioniert sein. Der Füllbereich des Behälters 12 kann sich zwischen der Kopfraumhöhe S und einem Boden des Behälters 12 erstrecken. Der Füllbereich kann ein Volumen F aufweisen, das auch als Füllvolumen bezeichnet werden kann. In Figur 3 ist das Füllvolumen F schraffiert dargestellt.

Der Kopfbereich und der Füllbereich können zusammen den Gesamtinnenbereich des Behälters 12 bilden. Der Gesamtinnenbereich kann ein Volumen aufweisen, das auch als Gesamtinnenvolumen bezeichnet werden kann. Das Gesamtinnenvolumen kann eine Summe aus Kopfvolumen K und Füllvolumen F sein.

Der Behälter 12 weist ferner ein Außenvolumen A und eine Materialvolumen M auf.

Das Außenvolumen A kann eine Summe von Gesamtinnenvolumen + Wandvolumen (Seitenwandvolumen und Bodenwandvolumen) bzw. Materialvolumen M sein. Das Außenvolumen A kann ein Volumen einer Hüllstruktur bzw. einer Einhüllenden des Behälters 12 sein. Das Außenvolumen A ist das Volumen eines Vollkörpers, da das Kopfvolumen K und das Füllvolumen F enthalten sind.

Das Materialvolumen M ist dasjenige Volumen des Behälters 12, das das Behältermaterial einnimmt. Das Materialvolumen M kann also aus dem Seitenwandvolumen und dem Bodenwandvolumen gebildet sein. Das Materialvolumen M kann auch als Wandvolumen des Behälters 12 bezeichnet werden. Das Materialvolumen M ist das Volumen eines Hohlkörpers, da das Kopfvolumen K und das Füllvolumen F nicht enthalten sind.

Die Figur 4 zeigt ein beispielhaftes Verfahren zum Füllen von Behältern 12, das bevorzugt die unter Bezugnahme auf die Figuren 1 und 2 erläuterte Vorrichtung 10 verwenden kann. Vorzugsweise wird das Verfahren behälterindividuell für jeden zu füllenden Behälter 12 durchgeführt.

In einem Verfahrensschritt S10 wird eine Außenform eines Behälters 12 mittels der Behältererfassungseinrichtung 24 erfasst. Abhängig von der erfassten Außenform wird ein Außenvolumen A des jeweiligen Behälters 12 ermittelt, z. B. von der Verarbeitungseinrichtung 48.

Beispielsweise kann die Außenform als eine Mantelfläche des Behälters 12 erfasst werden. Beispielsweise kann mittels der Behältererfassungseinrichtung 24 ein dreidimensionaler Scan des Behälters 12 erfolgen. Bevorzugt kann der Behälter 12 dabei mittels des Drehsystems um eine Hochachse gedreht werden. Das Außenvolumen A kann dann als ein Volumen einer durch die erfasste Mantelfläche vorgegebenen Hüllkontur des Behälters 12 ermittelt werden, z. B. von der Verarbeitungseinrichtung 48.

Beispielsweise kann die Außenform als eine zweidimensionale Aufnahme des Behälters 12, z. B. eine Seitenaufnahme des Behälters 12, erfasst werden. Auf diese Aufnahme kann eine Konturerkennung zum Erkennen einer zweidimensionalen Außenkontur des Behälters 12 angewendet werden. Das Außenvolumen A kann dann als ein Volumen einer durch die erkannte Außenkontur vorgegebenen Hüllkontur des Behälters 12 ermittelt werden. Beispielsweise kann durch Drehung der erkannten Außenkontur um eine Mittelhochachse ein Rotationskörper ermittelt werden, dessen Außenvolumen A ermittelt wird, z. B. von der Verarbeitungseinrichtung 48.

In einem Verfahrensschritt S12 wird ein Gewicht des Behälters 12 mittels der Wiegeeinrichtung 30 erfasst.

Beispielsweise können die Schritte S10 und S12 gleichzeitig oder zumindest zeitlich überlappend erfolgen, z. B. in der gemeinsamen Inspektionseinrichtung. Alternativ ist es bspw. möglich, dass die Verfahrensschritte S10 und S12 nacheinander ausgeführt werden, also S10 vor S12 oder S12 vor S10.

In einem Verfahrensschritt S14 wird das Füllvolumen F des Behälters 12 abhängig von dem ermittelten Außenvolumen A und dem erfassten Gewicht ermittelt, z. B. von der Verarbeitungseinrichtung 48.

Bevorzugt kann als Zwischenschritt das Materialvolumen M des Behälters 12 abhängig von dem erfassten Gewicht und einer vorgegebenen Dichte eines Materials des Behälters 12 ermittelt werden, z. B. mittels der Verarbeitungseinrichtung 48. Beispielsweise kann das Material Glas, vorzugsweise Kalk-Natron-Glas, sein. Die vorgegebene Dichte kann bspw. 2,5 g/cm³ sein. Aus dem erfassten Gewicht (bzw. der daraus ermittelten Masse) und der vorgegebenen Dichte kann das Materialvolumen M des Behälters 12 ermittelt werden, z. B. als Quotient aus einer Division von Masse und Dichte.

Vorzugsweise kann mit diesem Zwischenschritt und einem vorgegebenen Kopfvolumen K (und/oder einer vorgegebenen Kopfraumhöhe S) des Behälters 12 das Füllvolumen F des Behälters 12 ermittelt werden. Beispielsweise kann das Füllvolumen F als eine Differenz aus dem ermittelten Außenvolumen A abzüglich des ermittelten Materialvolumens M und des vorgegebenen Kopfvolumens K ermittelt werden.

Es ist jedoch bspw. auch möglich, dass ein Algorithmus oder allgemein eine Zuordnung verwendet wird, bei der das Materialvolumen M nicht explizit ermittelt wird, sondern bspw. abhängig von dem erfassten Gewicht (und damit der Masse) des Behälters 12 und dem ermittelten Außenvolumen direkt das Füllvolumen F ermittelt wird. Beispielsweise kann das Füllvolumen F als eine Differenz aus dem ermittelten Außenvolumen A abzüglich des vorgegebenen Kopfvolumens K und eines Quotienten aus Behältermasse und vorgegebener Materialdichte ermittelt werden. Andere Algorithmen/Zuordnungen sind ebenfalls denkbar.

In einem Verfahrensschritt S16 wird der Behälter 12 mit dem Füllgut entsprechend dem ermittelten Füllvolumen F mittels der Fülleinrichtung 34, vorzugsweise einer Füllstation 32 der Fülleinrichtung 34, gefüllt. Dadurch kann das Kopfvolumen K ungefüllt bleiben. Die Kopfraumhöhe S kann eingehalten werden, und zwar im Wesentlichen konstant über alle Behälter 12 hinweg.

Bevorzugt wird das Füllgut beim Füllen des Behälters 12 mittels der Durchflusserfassungseinrichtung 44 der Fülleinrichtung 34 bzw. der Füllstation 32 zum Einhalten des ermittelten Füllvolumens F erfasst (überwacht).

Beispielsweise kann die Verarbeitungseinrichtung 48 das jeweilige Füllventil 40 abhängig von dem ermittelten Füllvolumen F des in dem Aufnahmeraum 36 der jeweiligen Füllstation 32 positionierten Behälters 12 und dem von der Durchflusserfassungseinrichtung 44 erfassten Füllgutdurchfluss zu dem jeweiligen Füllventil 40 betreiben.

Vorzugsweise kann das jeweilige Füllventil 40 derart betrieben werden, dass der jeweilige Behälter 12 mit genau oder mindestens so viel Füllgut entsprechend dem ermittelten Füllvolumen F gefüllt wird.

Die Erfindung ist nicht auf die vorstehend beschriebenen bevorzugten Ausführungsbeispiele beschränkt. Vielmehr ist eine Vielzahl von Varianten und Abwandlungen möglich, die ebenfalls von dem Erfindungsgedanken Gebrauch machen und deshalb in den Schutzbereich fallen. Insbesondere beansprucht die Erfindung auch Schutz für den Gegenstand und die Merkmale der Unteransprüche unabhängig von den in Bezug genommenen Ansprüchen. Insbesondere sind die einzelnen Merkmale des unabhängigen Anspruchs 1 jeweils unabhängig voneinander offenbart. Zusätzlich sind auch die Merkmale der Unteransprüche unabhängig von sämtlichen Merkmalen des unabhängigen Anspruchs 1 offenbart. Alle Bereichsangaben hierin sind derart offenbart zu verstehen, dass gleichsam alle in den jeweiligen Bereich fallenden Werte einzeln offenbart sind, z. B. auch als jeweils bevorzugte engere Außengrenzen des jeweiligen Bereichs.

### Bezugszeichenliste

- 10: Vorrichtung zum Füllen von Behältern
- 12: Behälter
- 14: Behälterförderer
- 16: Einlaufstern
- 18: Förderabschnitt
- 20: Behälterförderer
- 22: Auslaufstern
- 24: Behältererfassungseinrichtung
- 26: Gehäuse
- 28: Sensor
- 30: Wiegeeinrichtung
- 32: Füllstation
- 34: Fülleinrichtung
- 36: Aufnahmeraum
- 38: Behälterabstützung
- 40: Füllventil
- 42: Füllgutkanal
- 44: Durchflusserfassungseinrichtung
- 46: Benutzerschnittstelle
- 48: Verarbeitungseinrichtung

- A: Außenvolumen
- B: Behälterhöhe
- F: Füllvolumen
- K: Kopfraum / Kopfvolumen
- M: Materialvolumen
- S: Kopfraumhöhe

- S10-S16: Verfahrensschritte

## Patentansprüche

1. Verfahren zum Füllen von Behältern (12) mit einem, vorzugsweise flüssigen oder pastösen, Füllgut, wobei das Verfahren aufweist:
Erfassen einer Außenform eines Behälters (12) mittels einer, vorzugsweise kameragestützten, Behältererfassungseinrichtung (24) und Ermitteln eines Außenvolumens (A) des Behälters (12) abhängig von der erfassten Außenform;
Erfassen eines Gewichts des Behälters (12) mittels einer Wiegeeinrichtung (30);
Ermitteln eines Füllvolumens (F) abhängig von dem ermittelten Außenvolumen (A) und dem erfassten Gewicht; und
Füllen des Behälters (12) mit dem Füllgut entsprechend dem ermittelten Füllvolumen (F) mittels einer Fülleinrichtung (34), vorzugsweise Rundläufer-Fülleinrichtung.

2. Verfahren nach Anspruch 1, ferner aufweisend:
Ermitteln eines Materialvolumens (M) des Behälters (12) abhängig von dem erfassten Gewicht und einer vorgegebenen Dichte eines Materials des Behälters (12),
wobei:
das Füllvolumen (F) abhängig von dem ermittelten Materialvolumen (M) ermittelt wird.

3. Verfahren nach Anspruch 1 oder Anspruch 2, wobei:
das Ermitteln des Füllvolumens (F) ferner abhängig von mindestens einem von einem, vorzugsweise vorgegebenen oder errechneten, Kopfvolumen (K), einer, vorzugsweise vorgegebenen, Kopfraumhöhe (S) und einem, vorzugsweise vorgegebenen, Kopfraumdurchmesser des Behälters (12) ist; und optional
beim Füllen das Kopfvolumen (K) und/oder die Kopfraumhöhe (S) und/oder der Kopfraumdurchmesser ungefüllt bleibt.

4. Verfahren nach Anspruch 2 und Anspruch 3, wobei:
das Füllvolumen (F) als eine Differenz aus dem ermittelten Außenvolumen (A) abzüglich des ermittelten Materialvolumens (M) und des Kopfvolumens (K) ermittelt wird.

5. Verfahren nach einem der vorherigen Ansprüche, wobei:
der Behälter (12) ein Glasbehälter, vorzugsweise eine Glasflasche, ist; oder
der Behälter (12) ein PET-Behälter, vorzugsweise eine PET-Flasche, ist.

6. Verfahren nach einem der vorherigen Ansprüche, wobei:
der Behälter (12) zum Erfassen der Außenform von einem Drehsystem gedreht wird, vorzugsweise um eine Hochachse.

7. Verfahren nach einem der vorherigen Ansprüche, wobei:
bei dem Erfassen der Außenform eine, vorzugsweise dreidimensionale, Mantelfläche des Behälters (12) erfasst wird, vorzugsweise mittels eines dreidimensionalen Scans des Behälters (12) mittels der Behältererfassungseinrichtung (24); und
das Außenvolumen (A) als ein Volumen einer durch die erfasste Mantelfläche vorgegebenen Hüllkontur des Behälters (12) ermittelt wird.

8. Verfahren nach einem der Ansprüche 1 bis 6, wobei:
bei dem Erfassen der Außenform eine zweidimensionale Aufnahme, vorzugsweise Seitenaufnahme, des Behälters (12) mittels der Behältererfassungseinrichtung (24) aufgenommen wird und eine Konturerkennung zum Erkennen einer Außenkontur des Behälters (12) in der Aufnahme erfolgt; und
das Außenvolumen (A) als ein Volumen einer durch die erkannte Außenkontur vorgegebenen Hüllkontur des Behälters (12) ermittelt wird.

9. Verfahren nach einem der vorherigen Ansprüche, wobei mindestens eines erfüllt ist von:
das Erfassen der Außenform des Behälters (12) erfolgt stromaufwärts von der Fülleinrichtung (34) oder in der Fülleinrichtung (34);
das Erfassen des Gewichts erfolgt stromaufwärts von der Fülleinrichtung (34) oder in der Fülleinrichtung (34);
das Erfassen der Außenform des Behälters (12) und das Erfassen des Gewichts erfolgen gleichzeitig, zeitlich überlappend oder nacheinander; und
die Behältererfassungseinrichtung (24) und die Wiegeeinrichtung (30) sind in einer gemeinsamen Inspektionseinrichtung, vorzugsweise innerhalb eines gemeinsamen Gehäuses (26), integriert.

10. Verfahren nach einem der vorherigen Ansprüche, wobei:
das Füllgut beim Füllen des Behälters (12) mittels einer Durchflusserfassungseinrichtung (44) der Fülleinrichtung (34) zum Einhalten des ermittelten Füllvolumens (F) erfasst wird.

11. Verfahren nach einem der vorherigen Ansprüche, wobei:
das Verfahren behälterindividuell für jeden zu füllenden Behälter (12) durchgeführt wird.

12. Verfahren nach einem der vorherigen Ansprüche, wobei mindestens eines erfüllt ist von:
die Fülleinrichtung (34) ist frei von in die zu füllenden Behälter (12) zu positionierenden Füllsonden;
die Fülleinrichtung (34) ist frei von in die zu füllenden Behälter (12) zu positionierenden Rückluftrohren;
die Fülleinrichtung (34) ist frei von Hubvorrichtungen zum Anheben der Behälter (12) zum Anpressen an ein jeweiliges Füllventil (40) der Fülleinrichtung (34); und
ein Anpressen eines jeweiligen Füllventils (40) der Fülleinrichtung (34) an den zu füllenden Behälter (12) während des Füllens erfolgt nur durch Absenken des Füllventils (40) auf den jeweiligen Behälter (12).

13. Vorrichtung (10) zum Füllen von Behältern (12) mit einem, vorzugsweise flüssigen oder pastösen, Füllgut, vorzugsweise nach einem Verfahren nach einem der vorherigen Ansprüche, wobei die Vorrichtung (10) aufweist:
eine Behältererfassungseinrichtung (24) zum Erfassen einer Außenform der Behälter (12);
eine Wiegeeinrichtung (30) zum Erfassen eines Gewichts der Behälter (12);
eine Fülleinrichtung (34), vorzugsweise Rundläufer-Fülleinrichtung, zum Füllen der Behälter (12); und
eine Verarbeitungseinrichtung (48), die dazu konfiguriert ist:
- ein, vorzugsweise behälterindividuelles, Außenvolumen (A) der Behälter (12) abhängig von einer Signalausgabe der Behältererfassungseinrichtung (24) zu ermitteln;
- ein, vorzugsweise behälterindividuelles, Füllvolumen (F) der Behälter (12) abhängig von dem ermittelten Außenvolumen (A) und einer Signalausgabe der Wiegeeinrichtung (30) zu ermitteln; und
- die Fülleinrichtung (34) zum Füllen der Behälter (12) entsprechend dem, vorzugsweise jeweils behälterindividuell, ermittelten Füllvolumen (F) zu betreiben.

14. Vorrichtung (10) nach Anspruch 13, wobei:
die Verarbeitungseinrichtung (48) dazu konfiguriert ist:
- ein, vorzugsweise behälterindividuelles, Materialvolumen der Behälter (12) abhängig von der Signalausgabe der Wiegeeinrichtung (30) und einer vorgegebenen Dichte eines Materials der Behälter (12) zu ermitteln; und
- das Füllvolumen (F) abhängig von dem ermittelten Materialvolumen zu ermitteln; und optional
- das Füllvolumen (F) als eine Differenz aus dem ermittelten Außenvolumen (A) abzüglich des ermittelten Materialvolumens (M) und eines Kopfvolumens (K) zu ermitteln.

15. Vorrichtung (10) nach Anspruch 13 oder Anspruch 14, wobei mindestens eines erfüllt ist von:
die Fülleinrichtung (34) weist mindestens eine Durchflusserfassungseinrichtung (44) zum Erfassen des Füllguts beim Füllen auf;
die Fülleinrichtung (34) ist frei von in die zu füllenden Behälter (12) zu positionierenden Füllsonden;
die Fülleinrichtung (34) ist frei von in die zu füllenden Behälter (12) zu positionierenden Rückluftrohren; und
die Fülleinrichtung (34) ist frei von Hubvorrichtungen zum Anheben der Behälter (12) zum Anpressen an ein jeweiliges Füllventil (40) der Fülleinrichtung (34).
